# FASCICULE DE BREVET EUROPEEN

(11) **EP 0 100 713 B1**
(45) Date de publication et mention de la délivrance du brevet: **12.11.1986**
(21) Numéro de dépôt: 83401495.3
(22) Date de dépôt: 20.07.1983
(51) Int. Cl.: F01L 7/02, F16K 5/04

(54) **Organe d'étanchéité pour un dispositif de contrôle d'un circuit de gaz d'une chambre de combustion**
Dichtungselement für eine Gaszyklus-Regelvorrichtung einer Brennkammer
Sealing element for a gas-cycle control device for a combustion chamber

(30) Priorité: 27.07.1982 FR 8213071; 27.07.1982 FR 8213072
(43) Date de publication de la demande: 15.02.1984
(73) Titulaire: Negre, Guy, F-83560 Vinon/Verdon (FR); ELF FRANCE, 92400 Courbevoie (FR)
(72) Inventeur: Negre, Guy, F-83560 Vinon/Verdon (FR); Fayard, Jean-Claude, F-69003 Lyon (FR)
(74) Mandataire: Hirsch, Marc-Roger

## Description

La présente invention concerne un organe d'étanchéité pour un boisseau rotatif sensiblement cylindrique traversé par au moins un canal et sur lequel vient s'appliquer un joint d'étanchéité annulaire d'axe transversal à l'axe de rotation du boisseau, en particulier pour assurer l'étanchéité d'une lumière d'échappement d'une chambre de combustion d'un moteur à combustion interne et dans lequel le joint annulaire est guidé axialement de façon étanche par sa surface extérieure mobile dans un alésage et plaqué sur le boisseau par la pression régnant dans la chambre de combustion, l'alésage de guidage du joint présentant une légère conicité dont la pointe est dirigée vers la chambre de combustion pour repousser en permanence le joint en direction du boisseau et la zone de contact entre le boisseau et le joint étant lubrifiée par un film d'huile maintenu malgré la pression des gaz de la chambre de combustion qui traversent le boisseau.

Un tel organe d'étanchéité s'applique à un dispositif de contrôle d'un circuit de gaz, en particulier pour l'évacuation des gaz d'échappement d'un moteur thermique pour contrôler l'échappement des moteurs à distribution rotative tels que les moteurs à combustion interne selon les cycles à deux ou quatre temps, à allumage commandé ou diésel.

Dans les moteurs deux temps de type connu, l'échappement des gaz brûlés s'effectue au travers d'une lumière positionnée latéralement dans le cylindre et découverte par le piston lorsqu'il arrive au point mort bas.

Le positionnement rigide de cette lumière détermine un angle d'avance à l'ouverture égal à l'angle de retard à la fermeture de l'échappement de part et d'autre du point mort bas, ce qui entraîne des inconvénients bien connus pour ce type de moteur :
- difficulté de bien vider le cylindre de ses gaz brûlés et, notamment de ceux contenus dans le haut du cylindre, la lumière d'échappement étant positionnée dans le bas de ce cylindre ;
- obligation de réaliser des systèmes d'échappement à contre-pression afin de ne pas évacuer trop de gaz frais à l'échappement ;
- impossibilité de faire fonctionner correctement le système d'alimentation en air sur une grande plage de régime, car il n'atteint son optimum qu'à une fréquence accordée sur la géométrie de l'échappement ;
- perte de rendement, augmentation importante de la consommation par l'évacuation de gaz frais à l'échappement ou la réaspiration des gaz brûlés, suivant les régimes ;
- léchage des segments de piston par les gaz chauds d'échappement qui brûlent l'huile et entraînent le gommage des segments de piston et un calaminage rapide du moteur.

Pour remédier à ces inconvénients, on a aussi, notamment pour les moteurs diésel à deux temps, utilisé des soupapes d'évacuation des gaz d'échappement améliorant le remplissage des cylindres mais créant de nouveaux problèmes, tels que :
- laminage des gaz et pertes de charge importantes ;
- température élevée des soupapes due au cycle à deux temps et grandes difficultés de refroidissement ;
- bruit de martèlement important.

L'un des buts de l'invention est de créer un dispositif permettant de pallier ces inconvénients, d'améliorer le rendement des moteurs deux temps de façon sensible, de diminuer la pollution qu'ils provoquent, notamment par rejet d'imbrûlés et d'huile, tout en restant simple et économique à fabriquer.

On a déjà proposé pour cela dans GB-A-284649 de réaliser un dispositif de contrôle de l'évacuation des gaz d'échappement d'une chambre de combustion de moteur à combustion interne, en particulier d'un moteur à cycle deux temps à piston alternatif, constitué par un boisseau ou rotor comportant un canal d'écoulement transversal, ce boisseau effectuant un mouvement tournant continu ou alternatif et synchronisé avec la rotation du moteur autour d'un axe parallèle à l'axe de rotation du moteur et débouchant au niveau du canal, d'un côté, sur un orifice relié directement à la chambre de combustion et, de l'autre côté, sur un orifice relié à l'échappement des gaz brûlés vers l'extérieur pour alternativement obturer l'orifice, puis relier la chambre de combustion à l'échappement, en synchronisme avec les phases respectives de compression, puis d'échappement de la chambre de combustion, ce boisseau étant contenu dans un alésage dans lequel débouche l'orifice relié directement à la chambre de combustion du cylindre du moteur et un orifice d'échappement vers l'extérieur.

Selon un mode de réalisation décrit dans FR-A-2123968, l'orifice relié à la chambre de combustion est aménagé dans un anneau d'étanchéité logé dans un alésage et appliqué sur le boisseau par la pression régnant dans la chambre de combustion et entouré d'un ou plusieurs organes d'étanchéité tels que des segments, cet anneau pouvant coulisser dans l'alésage et sa course étant limitée, d'un côté, par le rotor et, de l'autre côté, par un épaulement de retenue. L'utilisation d'un anneau d'étanchéité métallique et de bonne qualité frottante permet d'assurer l'étanchéité de l'échappement en dépit des températures élevées des gaz d'échappement.

Néanmoins, une des principales difficultés de réalisation des moteurs à combustion interne réside dans l'étanchéité de la chambre de combustion. Lorsque, afin de contrôler le circuit d'admission pour l'échappement des gaz de la chambre de combustion, on utilise un distributeur rotatif qui vient obturer la chambre de combustion durant les phases de combustion à haute pression, il convient de réaliser un joint tournant résistant en plus à des températures élevées (600 à 900°C) et à la flamme de la combustion chimiquement agressive.

De nombreux systèmes d'étanchéité ont été élaborés qui tous conduisent à des grippages ou à des défauts d'étanchéité dans le temps. Pour assurer le fonctionnement du distributeur, il est nécessaire, ainsi que décrit dans FR-A-2 239 896, de ménager un jeu de fonctionnement entre le distributeur rotatif et son logement ou alésage afin de tenir compte des dilatations. Dans FR-A-2123968 précité, le dispositif d'étanchéité fait partie intégrante de la chambre de combustion et est monté coulissant dans un alésage perpendiculaire au logement du distributeur, réalisant ainsi l'intersection de deux cylindres. Le joint du dispositif est plaqué sur le distributeur rotatif par la pression régnant dans la chambre, ce qui autorise un jeu de fonctionnement entre le distributeur rotatif et le joint annulaire.

Les bords du joint peuvent former à chacune des extrémités du joint en contact avec le boisseau, selon un plan transversal à l'axe de rotation du boisseau, une arête d'extrémité d'angle inférieur à 90°. L'arête d'extrémité du joint, située du côté de l'entrée en contact au débouché du canal ménagé dans le boisseau avec le joint annulaire, est munie d'un chanfrein d'entrée apte à former un coin d'huile qui fait pénétrer le film d'huile entre les surfaces au contact du boisseau et du joint annulaire.

Les dispositifs connus présentent des difficultés d'étanchéité aux températures de fonctionnement élevées ou au démarrage à froid et des usures élevées des joints d'étanchéité et des surfaces de contact sur le distributeur rotatif.

Afin de pallier ces difficultés dans le mode de réalisation proposé, le joint annulaire présente dans sa partie de plus faible section axiale une hauteur axiale voisine de la hauteur minimale assurant la résistance à la pression de la chambre de combustion régnant à l'intérieur du joint, de manière à lui assurer une bonne élasticité au placage sur le boisseau et à améliorer la tenue du film d'huile.

L'organe d'étanchéité selon l'invention pour un boisseau rotatif sensiblement cylindrique traversé par au moins un canal et sur lequel vient s'appliquer un joint d'étanchéité annulaire d'axe transversal à l'axe de rotation du boisseau, en particulier pour assurer l'étanchéité d'une lumière d'échappement d'une chambre de combustion d'un moteur à combustion interne et dans lequel le joint annulaire est guidé axialement de façon étanche par sa surface extérieure mobile dans un alésage et plaqué sur le boisseau par la pression régnant dans la chambre de combustion, est remarquable en ce que la zone de contact entre le boisseau et le joint est lubrifiée par un film d'huile maintenu en dépit de la pression des gaz (de la chambre de combustion) traversant le boisseau.

Le joint annulaire présente dans le sens axial une épaisseur de paroi variable dont l'inertie à la section. minimale est déterminée pour permettre la déformation du joint et son placage sur le boisseau pour de faibles surpressions de l'ordre de 0,1 à 1 bar tout en assurant la résistance du joint à l'éclatement sous l'effet de la pression de la chambre de combustion et le maintien du film d'huile entre le joint et la surface du boisseau.

Le diamètre extérieur du joint peut être compris entre 4/7 et 6/7 du diamètre extérieur du boisseau pour réaliser un bon compromis entre la section de passage central du joint, la surface de contact avec le boisseau apte à améliorer la tenue du film d'huile et la courbure des zones de contact avec le boisseau aux bords du joint selon un plan transversal à l'axe de rotation du boisseau, cette courbure étant propre à diminuer la tenue du film d'huile.

D'autres buts, avantages et caractéristiques de l'invention apparaîtront à la lecture de la description d'un moteur de réalisation de l'élément d'étanchéité, faite à titre non limitatif et en regard du dessin annexé où :
la figure 1 représente schématiquement une vue en coupe transversale d'un moteur à deux temps monocylindrique, équipé du dispositif de contrôle d'échappement selon l'invention, et dans lequel le piston est représenté en position de début de compression de l'air carburé aspiré dans le carter de vilebrequin ;
la figure 2 représente une vue en coupe transversale d'un distributeur rotatif équipé de l'élément ou organe d'étanchéité selon l'invention ;
la figure 3 représente une vue en coupe transversale de l'élément d'étanchéité montrant sa section minimale ;
la figure 4 représente, de façon exagérée dans un but d'illustration et à grande échelle, une vue en coupe transversale de l'élément d'étanchéité lorsqu'il est déformé par un échauffement de friction et/ou une usure du contact avec la surface du boisseau ;
la figure 5 représente, également à grande échelle, une vue en coupe transversale de l'élément d'étanchéité lorsqu'il est déformé exagérément par des gaz d'échappement.

Le moteur représenté schématiquement sur la figure 1 comporte des éléments bien connus dans les moteurs fonctionnant selon le cycle à deux temps. Un carter moteur 1 contient un cylindre moteur 2 et est relié à une culasse 3, refroidie par une circulation de liquide comme le cylindre 2, pour fermer une chambre de combustion 4 dans laquelle débouche une bougie d'allumage 5 ou, dans le cas des moteurs diésel, un injecteur de carburant. La culasse 3 est représentée d'une pièce avec le carter moteur 1, alors que dans la réalité, elle est généralement fixée par des goujons au carter moteur 1, tout en permettant la circulation du liquide de refroidissement dans un circuit de refroidissement 6 commun au carter 1 et à la culasse 3.

A la partie inférieure du carter 1, est aménagée une chambre de transfert 7 qui contient le vilebrequin 8 du moteur relié à une bielle 9 et au piston 10 mobile dans le cylindre 2. Cette chambre de transfert 7, de volume minimal compatible avec le débattement du vilebrequin 8 et de la bielle 9, est reliés, d'une part, à une lumière d'entrée 11 reliée à une admission d'air filtré, directe dans le cas d'un moteur diésel et via un carburateur 12 dans le cas d'un moteur à allumage commandé par bougie comme représenté sur la figure et, d'autre part, à des lumières de transfert 13 qui sont plus spécialement visibles sur la figure 3 en position de point mort bas du piston 10. Les segments d'étanchéité 14 du piston 10 découvrent les lumières 13 en position basse du piston 10 pour autoriser l'admission des gaz carburés, comprimés dans la chambre de transfert 7, vers la chambre de combustion 4. Un segment racleur et distributeur placé sur le piston du côté opposé à la tête de piston fermant la chambre de combustion 4, autorise, à partir d'une position relativement haute du piston (sensiblement à partir des 2/3 de la course du piston vers le point mort haut) les gaz aspirés à s'écouler via la lumière d'entrée 11 dans la chambre de transfert 7 mise en dépression par la montée du piston 10.

Le circuit d'échappement du moteur est contrôlé dans la culasse 3 par un boisseau rotatif 16 tournant dans une chambre constituée par un alésage 17 avec les parois duquel il n'est pas en contact bien que sa surface cylindrique extérieure soit au voisinage immédiat de la paroi de l'alésage. Ce boisseau 16 est entraîné en rotation par tous moyens, tels qu'un train d'engrenage ou une chaîne ou une courroie crantée, à une vitesse angulaire moitié de celle du vilebrequin 8 du moteur et tourne autour d'un axe 18 perpendiculaire à l'axe du cylindre 2. Le boisseau 16 comporte un canal transversal 19 qui, au cours de la rotation du boisseau, vient alternativement s'ouvrir, d'un côté, sur un orifice 20 relié à la chambre de combustion 4 et, de l'autre côté, sur un orifice 21 relié à l'échappement des gaz brûlés vers l'extérieur par tout moyen adéquat tel qu'un pot d'échappement. L'étanchéité du boisseau 16 en direction de la chambre de combustion où règnent des pressions très élevées après l'allumage du mélange carburé (50 à 60 bars pour un moteur deux temps à carburateur mais jusqu'à 160 bars pour certains moteurs diésel suralimentés) est assurée par un anneau d'étanchéité métallique 22 mobile dans un alésage 23 ouvert sur la chambre de combustion 4. L'étanchéité de l'anneau 22 dans l'alésage 23 est assurée par au moins un segment 24 et la course de l'anneau 22 vers la chambre de combustion 4 est limitée par un épaulement de retenue 25. En fait, l'anneau d'étanchéité qui présente une surface d'étanchéité frontale 26 conjuguée de celle de la surface cylindrique du boisseau 16, est plaqué sur le boisseau 16 par la pression régnant dans la chambre de combustion 4 et agissant sur sa section annulaire à l'encontre de la pression régnant dans l'alésage 17 et seulement légèrement supérieure à la pression atmosphérique.

L'axe des orifices 20 et 21 est placé sur la figure sensiblement dans l'axe du cylindre 2 mais il peut aussi être incliné. pour ménager une disposition plus avantageuse de la bougie d'allumage 5 et permettre d'utiliser une chambre de combustion 4 en coin assurant une plus grande turbulence des gaz comprimés et une meilleure propagation de la flamme d'allumage.

L'alésage 23 de guidage de l'anneau d'étanchéité présente généralement une section supérieure à celle de l'orifice d'échappement 21 pour assurer une section minimale à l'orifice 20 relié à la chambre de combustion 4 et pour assurer un graissage suffisant au contact de l'anneau 22 et du boisseau 16. Le graissage du contact entre l'anneau 22 et le boisseau rotatif 16 ne peut être maintenu qu'en refroidissant énergiquement le boisseau 16 par une circulation de liquide de refroidissement traversant des évidements 27 du boisseau et reliés à la culasse 3 par des joints appropriés et adaptés à la position des paliers de guidage du boisseau 16 dans la culasse 3.

Le fonctionnement du dispositif de contrôle de l'évacuation des gaz d'échappement va maintenant être explicité en regard de la figure 1. Si l'on se reporte à la figure 1 et au sens de rotation du vilebrequin 8 représenté par la flèche parallèle au contrepoids de ce vilebrequin, on voit que le piston 10 au cours de sa descente va obturer par son segment racleur la lumière d'entrée 11 pour comprimer les gaz carburés frais dans la chambre de transfert 7. Poursuivant sa course vers le bas, le piston 10 découvre par le segment de coup de feu, les lumières de transfert 13 qui permettent aux gaz frais légèrement comprimés dans la chambre de transfert 7 de se décharger dans la chambre de combustion 4.

Juste avant que les lumières 13 ne soient découvertes, le boisseau 16 qui a tourné également vient mettre en communication son canal transversal 19, déjà relié à l'orifice d'échappement 21, avec l'orifice 20 qui débouche sur la chambre de combustion 4.

A l'instant où les lumières 13 sont ouvertes de façon significative, sous l'effet de la pression relativement élevée régnant dans la chambre de combustion 4 (de l'ordre de 10 bars pour un moteur deux temps à pleine admission) à l'ouverture de l'orifice 20 sur le canal 19, une partie importante des gaz brûlés est déjà déchargée à l'échappement. La surpression régnant encore dans la chambre de combustion 4 refoule éventuellement par les lumières 13 une partie des gaz frais dans le canal de transfert existant entre la chambre de transfert principale 7 contenant le vilebrequin 8 et les lumières 13. Le mouvement du piston 10 se poursuivant jusqu'au point mort bas représenté, la pression dans la chambre de transfert continue à augmenter tandis que la pression dans le cylindre 2 et la chambre de combustion 4 diminue très rapidement à travers la large section de passage du canal transversal 19 qui vient se placer au point mort bas du piston 10, exactement dans l'axe du cylindre 2 et de l'orifice 20. La section transversale du canal 19 est sensiblement égale à la section de l'orifice 20 ménagée dans l'anneau d'étanchéité 22 au contact de la surface cylindrique extérieure du boisseau 16 et les arêtes d'entrée et de sortie du canal 19 correspondent ainsi sensiblement au point mort bas du piston 10 avec les arêtes correspondantes de l'orifice 20 ouvert sur la chambre de combustion.

Après le passage au point mort bas, le piston 10 remonte en position de compression et les segments 14 obturent les lumières de transfert 13, tandis que la rotation du boisseau 16 a obturé les orifices 20 et 21 isolant la chambre de combustion de l'échappement.

Les orifices d'échappement 20, 19, 21 sont disposés dans le cylindre 2 à l'opposé des lumières d'admission 13 et les gaz frais déversés à travers les lumières 13 en légère surpression peuvent repousser les gaz brûlés devant eux en direction de l'échappement. Cet effet de refoulement « sans mélange des gaz d'échappement est d'ailleurs renforcé par l'effet de dépression sur les gaz d'échappement que provoquent certains circuits d'échappement à fréquence propre accordée sur la fréquence de rotation du moteur.

Le segment racleur découvre ensuite la lumière d'entrée 11 qui relie le carburateur 12 à la chambre de transfert 7, en légère dépression sous l'effet de la montée du piston 10 vers le point mort haut. Pendant que la montée du piston 10 se poursuit vers le point mort haut, la dépression dans la chambre de transfert 7 se maintient malgré l'apport de gaz frais et l'inertie de la colonne de gaz entre le carburateur 12 et la chambre de transfert 7 permet la poursuite du remplissage de la chambre 7 par un effet d'hystérésis mécanique jusqu'à l'instant où, après le point mort haut du piston 10 et l'allumage du mélange carburé comprimé dans la chambre de combustion 4, le piston 10 redescend et vient à nouveau obturer par le segment racleur l'orifice d'entrée 11, selon la position représentée à la figure 1. Pendant le déplacement du piston 10, la liaison mécanique entre le vilebrequin 8 et le boisseau 16 continue à entraîner celui-ci en rotation pour lui faire exécuter un demi-tour pendant un cycle de rotation du moteur et l'autre débouché du canal 19 remplit à son tour les fonctions d'ouvertures et d'obturation en coopération avec l'anneau d'étanchéité 22.

La section longitudinale du canal 19, le cas échéant couplée avec l'alésage interne de l'anneau 22, et la section de l'échappement 21, peuvent présenter la forme générale ,d'un venturi en convergent-divergent dont le col est situé sensiblement au centre de ce canal 19, mais peut se trouver au voisinage des bords de sortie de ce canal si la section du circuit d'échappement le permet. Pour des pressions de gaz d'échappement suffisantes, l'écoulement dans la partie divergente peut atteindre des vitesses supersoniques et le bruit d'échappement, les transferts thermiques et les pertes de charge sont notablement réduits quelle que soit la pression d'échappement.

Le système de contrôle de l'échappement qui vient d'être décrit en combinaison avec un moteur à combustion interne fonctionnant selon le cycle à deux temps pourrait s'appliquer à un moteur à 2 ou 4 temps pour remplacer les soupapes d'échappement et/ou d'admission d'air dans les cylindres et on pourrait également utiliser d'autres réglages de la position du canal transversal 19 par rapport aux diverses positions du piston 10. Ce canal 19 pourrait également être constitué de deux ouvertures de section relativement réduite débouchant sur une partie centrale de section plus importante pour réaliser une chambre de prédétente des gaz d'échappement dans le boisseau 16. Les orifices 20 et 21 ainsi que la section du canal 19 peuvent présenter une forme circulaire mais plus avantageusement la forme d'un rectangle ou d'un carré (à angles tronqués, par exemple).

L'orifice 20 peut déboucher en un point quelconque de la paroi de la chambre de combustion 4 et peut constituer également l'admission des gaz frais dans la chambre de combustion 4. De même, on doit comprendre que les lumières d'admission peuvent être alimentées par tous moyens autres que la surpression dans la chambre de transfert 7 qui peut, elle, être gravée en air comprimé par le compresseur d'un turbocompresseur ou une pompe à palettes. L'anneau d'étanchéité 22 est appliqué sur le boisseau 16 par la seule pression régnant dans la chambre de combustion 4 qui, pour des moteurs à forte compression tels que des moteurs diésel, peut, au point mort haut du piston 10, se réduire à l'espace intérieur de l'anneau 22, l'injection du carburant s'effectuant à l'aide d'un injecteur délivrant une nappe de combustible pulvérisé sensiblement parallèle à la surface supérieure du piston 10 ou à la section d'entrée de l'anneau 22 du côté de la chambre de combustion 4.

En variante, le canal 19 pourrait aussi, dans certaines versions, être remplacé par une entaille latérale ménagée sur le côté du boisseau 16 et mettant en communication un échappement latéral 21 avec la chambre de combustion 4 et alternativement, le cas échéant, avec l'admission de gaz frais.

Si l'on se reporte aux figures 2 à 5, on voit que le distributeur rotatif 101 en forme de boisseau (figure 2) est supporté par des roulements ou paliers lisses et tourne à l'intérieur de l'alésage 102 d'un logement ou stator 101a avec un jeu de fonctionnement empêchant tout contact avec les parois de l'alésage malgré les dilatations différentielles que le passage des gaz chauds peut engendrer. Le sens de rotation du rotor est indiqué par une flèche au voisinage de la périphérie du distributeur 101.

L'élément d'étanchéité 103 est destiné à assurer l'étanchéité d'une chambre de combustion 104 d'un moteur à combustion interne. Cet élément est monté libre et coulissant avec un jeu fonctionnel important dans un alésage 105 perpendiculaire à l'alésage 102 du logement ou stator et qui présente une faible conicité dont la pointe est dirigée vers la chambre de combustion 104. L'étanchéité périphérique de l'élément 103 constituant une bague annulaire est assurée par un ou plusieurs segments 106. Le passage des gaz d'échappement de la chambre de combustion 104 vers l'échappement s'effectue via un passage transversal 107 ménagé dans le distributeur et l'orifice central 107a de la bague annulaire 103. Au cours du fonctionnement du moteur thermique, le distributeur rotatif 101 et son élément d'étanchéité 103 sont soumis à diverses contraintes mécaniques et thermiques provoquées par :
- la différence de température moyenne entre le distributeur 101 et l'élément d'étanchéité 103 qui reçoit le « coup de feu des gaz d'échappement et évacue une grande partie de la chaleur reçue par sa surface en contact avec le distributeur 101 ;
- le fait que les matériaux dans lesquels sont réalisés le distributeur 101 et l'élément d'étanchéité 103 sont différents. Pour conserver de bonnes qualités frottantes et thermiques, l'élément d'étanchéité est généralement réalisé en fonte possédant un coefficient de dilatation sensiblement moitié de celui de l'alliage d'aluminium dans lequel est réalisé le distributeur 101 et son logement 101a ;
- les déformations géométriques du distributeur dues à sa forme, aux dilatations, aux contraintes mécaniques engendrées par sa rotation et à la force centrifuge.

Les paramètres ci-dessus ont pour résultat que le rayon de courbure OA du distributeur et le rayon de courbure OB de la surface frottante de l'élément d'étanchéité 103, qui devraient être continuellement confondus, se déforment, principalement sous l'effet du choc thermique des bouffées alternées de gaz d'échappement du moteur.

L'élément d'étanchéité proposé est réalisé de telle sorte que son inertie à sa section minimale, suivant le plan de coupe 108 (voir la figure 3), lui permette une grande souplesse afin que, dès l'application d'une pression de gaz même faible (début de compression moteur) dans la chambre de combustion 104, le rayon de courbure OB de l'élément puisse se conformer sur le rayon de courbure OA du distributeur par la flexion de l'élément 103 même pour des différences sensibles entre ces deux rayons OA et OB et assurer le contact permanent permettant l'étanchéité.

La figure 4 représente la déformation du joint annulaire 103, principalement sous l'effet de l'échauffement au contact de friction avec le distributeur 101. Le rayon de courbure OA du distributeur est plus grand que le rayon de courbure OB de l'élément d'étanchéité. Sous l'effet de l'application de la pression, l'élément 103 se déforme vers l'extérieur pour que OA égale OB. Sur la figure 5, le rayon de courbure du distributeur OA est plus petit que le rayon de courbure OB de l'élément 103 non soumis à la pression. Sous l'effet de la pression de la chambre de combustion 104, l'élément d'étanchéité 103 se déforme vers l'intérieur pour que OA soit égale à OB.

On doit noter que l'application de la pression à l'intérieur de l'orifice de passage 107a de l'élément d'étanchéité 103 tend à provoquer l'éclatement dudit élément en créant une contrainte maximale dans sa section minimale, suivant le plan de coupe 108 (figure 3) qui doit être suffisante pour que la contrainte en ce point de résistance minimale soit compatible avec les caractéristiques mécaniques et de résistance du matériau utilisé pour l'élément d'étanchéité annulaire 103.

Il apparaît dès lors évident que les meilleurs résultats seront obtenus avec des matériaux ayant de faibles modules d'élasticité et de bonnes caractéristiques en traction et en flexion et tels que l'acier ou la fonte pour segments.

Pour favoriser les démarrages à froid, on choisira de préférence à l'usinage de l'élément d'étanchéité, un rayon de courbure initial OB, qui soit plus petit que le rayon de courbure initial OA à l'usinage du distributeur 101.

Le jeu entre l'élément d'étanchéité 103 et son alésage 105 doit être suffisant pour accepter les déformations de conformabilité sans coincement néfaste au bon fonctionnement et être choisi en fonction de l'étude approfondie de tous les cas de figure pouvant être rencontrés en fonctionnement.

Selon l'invention, diverses mesures sont appliquées au joint annulaire 103 afin de maintenir un film d'huile continu sous la surface de contact entre la surface cylindrique extérieur 115 du distributeur 101 et la surface conjuguée 116 ménagée sur le joint annulaire (figures 3 à 5).

Parmi ces mesures, on peut prévoir sur l'arête d'extrémité 117 du joint (voir la figure 4) située du côté de l'entrée en contact du débouché du canal 107 (repère 114 sur la figure 2) avec le joint annulaire, un chanfrein d'entrée 118 qui vient former un coin d'huile à l'entrée des surfaces d'étanchéité en contact. Une source de pression d'huile, ou simplement pour les moteurs à deux temps la condensation de l'huile transportée par les gaz d'échappement, vient alimenter une zone reliée en permanence à un conduit d'échappement vers l'extérieur 119. L'huile déchargée dans cette zone délimitée par le ou les segments d'étanchéité 106 du joint 103 dans l'alésage 105, est entraînée dans l'espace annulaire 113 compris entre la surface de l'alésage 102 et la surface extérieure 115 du distributeur 101 et vient s'accumuler dans le coin d'huile formé par le chanfrein 118.

Pour maintenir le film d'huile interposé entre le distributeur 101 et le joint annulaire métallique 103, lorsque la température des gaz d'échappement déforme les pièces en contact, il est nécessaire de prévoir une grande élasticité entre ces pièces pour que la pression régnant dans la chambre de combustion 104 plaque bien le joint 103 sur le distributeur.

Dans ce but, la section minimale 108 du joint 103 est réduite à la plus faible hauteur admissible permettant de résister aux efforts de la pression régnant dans le passage 107a et qui tend à faire éclater radialement le joint 103. De même l'épaisseur e du joint 103 est comprise entre 1/10 et 1/8 du diamètre extérieur du distributeur 101 pour réaliser un bon compromis entre les efforts de pression appliqués sur le joint en direction du boisseau, la section du joint appliquée sur le boisseau par l'intermédiaire du film d'huile et la déformation du joint sous l'effet de la pression des gaz de la chambre de combustion qui le traversent.

Le diamètre extérieur de l'élément 103 et de l'alésage 105 qui le guide peut être compris entre 4/7 et 6/7 du diamètre extérieur du boisseau 101 pour réaliser un bon compromis entre la section de passage centrale du joint, la surface de contact avec le boisseau apte à améliorer la tenue du film d'huile et la courbure des zones de contact avec le boisseau aux bords du joint selon un plan transversal à l'axe de rotation du boisseau, cette courbure étant propre à diminuer la tenue du film d'huile.

Le jeu axial entre la base plane 120 du joint 103 et la face d'appui 112 ménagée dans le corps 101a qui contient le distributeur 101 doit être réduit au minimum compatible avec les dilatations de ce corps 101a, du joint 103 et du distributeur 101, c'est-à-dire pour les dimensions courantes des moteurs deux temps, à des dimensions de l'ordre de 5/10 de millimètre.

Le placage permanent de l'élément d'étanchéité 103 sur le distributeur 101 en forme de boisseau est assuré sans la présence d'un ressort de rappel du simple fait de la légère conicité de l'alésage 105 qui tend à repousser par une sorte d'effet mécano-pneumatique le joint 103 en direction du boisseau 101 à l'encontre de la pesanteur agissant sur l'élément 103 lorsque le dispositif d'étanchéité est placé, selon la figure 6, en tête de la chambre de combustion.

De plus, l'élément 103 peut présenter un diamètre extérieur très voisin de celui de l'alésage 105 de façon qu'au cours de son gonflement diamétral sous l'action de la pression de la chambre de combustion 104, il vienne en appui sur la paroi de cet alésage, ce qui permet de limiter les risques d'éclatement.

## Revendications

1. Organe d'étanchéité pour un boisseau rotatif (16, 101) sensiblement cylindrique traversé par au moins un canal (19, 107) et sur lequel vient s'appliquer un joint d'étanchéité annulaire (22, 103) d'axe transversal à l'axe de rotation du boisseau (16, 101) en particulier pour assurer l'étanchéité d'une lumière d'échappement d'une chambre de combustion (4, 104) d'un moteur à combustion interne et dans lequel le joint annulaire (22, 103) est guidé axialement de façon étanche par sa surface extérieure mobile dans un alésage (23, 105) et plaqué sur le boisseau (16, 101) par la pression régnant dans la chambre de combustion (4, 104), l'alésage (23, 105) de guidage du joint (22, 103) présentant une légère conicité dont la pointe est dirigée vers la chambre de combustion (4, 104) pour repousser en permanence le joint (23, 103) en direction du boisseau (16, 101) et la zone de contact entre le boisseau . (16, 101) et le joint (22, 103) étant lubrifiée par un film d'huile maintenu malgré la pression des gaz de la chambre de combustion (4, 104) qui traversent le boisseau (16, 101), caractérisé en ce que dans sa partie (108) de plus faible section axiale, le joint annulaire (103) présente une hauteur axiale voisine de la hauteur minimale assurant la résistance à la pression de la chambre de combustion (104), régnant à l'intérieur du joint, de manière à lui assurer une bonne élasticité au placage sur le boisseau (101) et à améliorer la tenue du film d'huile, et en ce que le diamètre extérieur du joint annulaire (103) est compris entre 4/7 et 6/7 du diamètre extérieur du boisseau (101) pour réaliser un bon compromis entre la section de passage (107a) centrale du joint, la surface de contact avec le boisseau (101) apte à améliorer la tenue du film d'huile et la courbure des zones de contact avec le boisseau aux bords du joint (103) selon un plan transversal à l'axe de rotation du boisseau (101), cette courbure étant propre à diminuer la tenue du film d'huile.

2. Organe selon la revendication 1, caractérisé en ce que le joint annulaire (103) présente dans le sens axial une épaisseur de paroi variable dont l'inertie à la section minimale (108) est déterminée pour permettre la déformation du joint (103) et son placage sur le boisseau (101) pour de faibles surpressions de l'ordre de 0,1 à 1 bar tout en assurant la résistance du joint (103) à l'éclatement sous l'effet de la pression de la chambre de combustion (104) et le maintien du film d'huile entre le joint (103) et la surface du boisseau (101).

## Claims

1. Sealing element for a rotative valve plug (16, 101) of substantially cylindrical shape, which is provided with at least one passage (19, 107) and against which an annular seal (22, 103) having an axis transversally oriented with respect to the axis of rotation of said valve plug (16, 101) is applied, particularly with a view to ensuring the tightness of an exhaust opening of a combustion chamber (4, 104) of an internal combustion motor, and wherein said annular seal (22, 103) is axially guided in a tight manner by its outer surface which is displaceable in a bore (23; 105) and pressed against the valve plug (16, 102) by the pressure prevailing in said combustion chamber (4, 104), the bore (23, 105) guiding said seal (22, 103) having a slightly conical shape tapering toward said combustion chamber (4,104) so as to bias said seal (23, 103) permanently in the direction of said valve plug (16, 101), and the zone of contact between the valve plug (16, 101) and the seal (22,103) being lubricated by an oil film which is maintained in spite of the pressure generated by the gases of-said combustion chamber (4,104) which flow through said valve plug (16, 101), characterized in that in its portion having the smallest axial cross-section said annular seal (103) has an axial height substantially corresponding to the minimum height which ensures resistance to the pressure of the combustion chamber (104) prevailing within said seal, so as to confer thereon satisfactory elasticity when applied against said valve plug (101), and as to improve the resistance of said oil film, and in that the outer diameter of the annular seal (103) is comprised between 4/7 and 6/7 of the outer diameter of said valve plug (101), thereby achieving a satisfactory compromise between the central passage section (107a) of the seal, the surface area of contact with the valve plug (101) which is adapted to improve the resistance of the oil film, and the curvature of the zones of contact with the valve plug at the edges of said seal (103) in a plane oriented transversely with respect to the axis of rotation of the valve plug (101), which curvature might tend to decrease the resistance of the oil film.

2. Element according to claim 1, characterized in that said annular seal (103) has, in the axial direction, a variable wall thickness the inertia modulus of which, in the smallest section (108) is determined so as to allow the deformation of said seal (103) and its application against the valve plug (101) under a slight overpressure of about 0.1 to 1 bar, while ensuring the blow-off resistance of said seal (103) under the action of the pressure of said combustion chamber (104), as well as the maintaining of the oil film between said seal (103) and the surface of said valve plug (101).

## Patentansprüche

1. Dichtungsorgan für ein wesentlich zylindrisches Drehventilküken (16, 101) mit wenigstens einem Durchlasskanal (19, 107), an welchem sich eine ringförmige Dichtung (22, 103) abstützt, deren Achse quer zur Drehachse des Ventilkükens (16, 101) verläuft, insbesondere zur Abdichtung einer Auspufföffnung einer Brennkammer (4, 104) eines Verbrennungsmotors, wobei die ringförmige Dichtung (22, 103) in axialer Richtung dicht durch ihre in einer Bohrung (23, 105) bewegliche Aussenfläche geführt und an das Ventilküken (16, 101) durch den in der Brennkammer (4, 104) herrschenden Druck angedrückt wird und wobei die die Dichtung (22, 103) führende Bohrung (23, 105) leicht kegelförmig, sich in Richtung auf die Brennkammer (4, 104) verjüngend gestaltet ist, um die Dichtung (23, 103) dauernd in Richtung auf das Ventilküken (16, 101) zu zu drücken, während die Kontaktzone zwischen dem Ventilküken (16, 101) und der Dichtung (22, 103) durch einen Ölfilm geschmiert ist, der trotz des von den das Ventilküken (16, 101) durchströmenden Gasen ausgeübten Drucks der Brennkammer (4, 104) aufrechterhalten wird, dadurch gekennzeichnet, dass die ringförmige Dichtung (103) in ihrer Zone (108) geringsten axialen Querschnitts eine axiale Höhe besizt, die etwa der Minimalhöhe entspricht, durch welche der Widerstand gegen den innerhalb der Dichtung herrschenden Druck der Brennkammer (104) gewährleistet ist, derart, dass die Dichtung bei ihrem Anpressen an das Ventilküken (101) eine befriedigende Nachgiebigkeit aufweist und die Widerstandsfähigkeit des Ölfilms erhöht wird, und dass der Aussendurchmesser der ringförmigen Dichtung (103) zwischen 4/7 und 6/7 des Aussendurchmessers des Ventilkükens (101) liegt, um einen befriedigenden Kompromiss zwischen dem Zentraldurchlassquerschnitt (107a) der Dichtung, der die Aufrechterhaltung des Ölfilms erhöhenden Berührungsfläche mit dem Ventilküken (101) sowie der der Aufrechterhaltung des Ölfilms entgegenwirkenden Krümmung der Berührungsflächen mit dem Ventilküken an den Rändern der Dichtung (103) in einer quer zur Drehachse des Ventilkükens (101) liegenden Ebene zu gewähren.

2. Organ nach Anspruch 1, dadurch gekennzeichnet, dass die ringförmige Dichtung (103) eine in axialer Richtung veränderliche Wandungsdicke aufweist, deren Trägheitsmodul im Minimalquerschnitt (108) im Hinblick auf die Verformbarkeit der Dichtung (103) und auf ihr Andrücken an das Ventilküken (101) bei geringem Druck von etwa 0,1 bis 1 bar bestimmt ist, derart dass die Widerstandsfähigkeit der Dichtung (103) gegen Sprengung unter dem Einfluss des Druckes der Brennkammer (104), sowie die Aufrechterhaltung des Ölfilms zwischen der Dichtung (103) und der Ventilkükenoblerfläche (101) gewährleistet sind.
